# EUROPÄISCHE PATENTANMELDUNG

(11) **EP 4 744 907 A1**
(43) Veröffentlichungstag der Anmeldung: **20.05.2026**
(21) Anmeldenummer: 25216095.7
(22) Anmeldetag: 14.11.2025
(51) Int. Cl.: B44D 3/18, A47G 1/06

(54) **MEHRSCHICHTIGER BILDERRAHMEN**

(30) Priorität: 15.11.2024 EP 24213209
(71) Anmelder: Bönneken, Aylin, 58456 Witten (DE)
(72) Erfinder: Bönneken, Aylin, 58456 Witten (DE)
(74) Vertreter: WSL Patentanwälte Partnerschaft mbB

(57) **Zusammenfassung**

Die vorliegende Erfindung betrifft einen Rahmen (1) zum Spannen eines flexiblen, vorzugsweise textilen Malmediums (5), wie zum Beispiel einer Leinwand, einen Bausatz für einen Rahmen, eine Kombination aus einem Rahmen und einem Malmedium sowie einen Bausatz für eine Kombination aus einem Rahmen und einem Malmedium. Der Rahmen umfasst zumindest zwei Rahmenelemente (2), ein Verbindungmittel (6) zur Verbindung der Rahmenelemente und ein Spannmittel (3, 10) zur Justage der relativen Anordnung der Rahmenelemente zueinander. Zumindest eine der Rahmenelemente umfasst ein Verbund aus mindestens zwei Werkstoffkomponenten, wobei die erste Werkstoffkomponente (7) ein holz-, papier- oder kunststoffbasiertes Material umfasst und die zweite Werkstoffkomponente (8) ein metallbasiertes Material umfasst.

## Beschreibung

### GEGENSTAND DER ERFINDUNG

Die vorliegende Erfindung betrifft einen Rahmen zum Spannen eines flexiblen, vorzugsweise textilen Malmediums, wie zum Beispiel einer Leinwand, einen Bausatz für einen Rahmen, eine Kombination aus einem Rahmen und einem Malmedium sowie einen Bausatz für eine Kombination aus einem Rahmen und einem Malmedium.

### HINTERGRUND DER ERFINDUNG

Im Künstler- und Ausstellungsbedarf sind Keilrahmen bekannt, die typischerweise aus vier Rahmenleisten bestehen, welche an ihren Enden auf Gehrung geschnitten und zu einem rechteckigen oder quadratischen Rahmen zusammengesteckt sind. Die Leinwand wird über diesen Rahmen gespannt und auf der Rückseite befestigt. Um eine anfängliche oder nachträgliche Spannung der Leinwand zu ermöglichen, werden in die inneren Eckverbindungen des Rahmens kleine Holzkeile eingeschlagen. Dieser Vorgang erfordert in der Regel den Einsatz eines Werkzeugs, wie beispielsweise eines Hammers. Durch das Eintreiben der Keile werden die Rahmenleisten auseinandergedrückt, wodurch sich die Außenabmessungen des Rahmens geringfügig vergrößern und die Leinwand gespannt wird.

Nachteilig bei diesen aus dem Stand der Technik bekannten Keilrahmen ist, dass das verwendete Material, in der Regel Holz, als Naturstoff auf Veränderungen der Umgebungsbedingungen wie Luftfeuchtigkeit und Temperatur reagiert. Insbesondere Holz neigt dazu, Feuchtigkeit aufzunehmen oder abzugeben, was zu Quellen oder Schwinden und damit zu einem Verziehen oder "Werfen" der einzelnen Rahmenleisten führen kann. Dieses Verziehen hat zur Folge, dass die Leinwand ihre Spannung verliert, Falten wirft oder sogar der gesamte Rahmen seine Planarität einbüßt, sodass er nicht mehr flach an der Wand anliegt. Dies stellt insbesondere im professionellen Kontext, zum Beispiel bei Ausstellungen oder im Kunsthandel, wo Kunstwerke transportiert und in unterschiedlichen klimatischen Bedingungen präsentiert werden, ein erhebliches Problem dar.

Um Kunstwerke auf Keilrahmen adäquat präsentieren zu können, ist daher bisher ein ständiges Kontrollieren und manuelles Nachspannen der Leinwand erforderlich. Dieser Vorgang ist nicht nur aufwendig, sondern erfordert zudem das Mitführen von Werkzeugen, um die Keile justieren zu können. Letzteres ist für Künstler, die sicherstellen möchten, dass ihre Werke auf einer Ausstellung bestmöglich zur Geltung kommen, besonders unpraktisch. Darüber hinaus birgt das Nachspannen auch die Gefahr, dass die Leinwand - und damit das Kunstwerk - oder der Rahmen durch ungleichmäßiges oder zu starkes Spannen beschädigt wird.

Die Problematik des Werfens von bespannten Keilrahmen ist seit Langem bekannt und dennoch finden sich im Stand der Technik nur wenig geeignete Lösungsansätze. Aus der DE 336164 C ist beispielsweise bekannt, zur Versteifung eines Bilderrahmens aus Holz einen aus einer hochkant gestellten Metallschiene gebildeten Rahmen in eine Nut auf der Rückseite des Rahmens einzulassen, um dem Verziehen des Holzrahmens selbst entgegenzuwirken. Ein solcher Ansatz ist jedoch für Keilrahmen, die eine gespannte Leinwand tragen, ungeeignet, da durch die starre Verbindung die für das Nachspannen erforderliche Beweglichkeit der Rahmenleisten zueinander unterbunden wird. Das gezielte Expandieren des Rahmens durch Keile oder ähnliche Mittel ist somit nicht mehr möglich, sodass die zentrale Funktion eines Keilrahmens verloren geht. Diese bekannte Lösung zur Versteifung ist somit nicht dazu geeignet, die spezifischen Probleme eines bespannten Keilrahmens zufriedenstellend zu lösen.

Es besteht folglich ein Bedarf an einem verbesserten Keilrahmen, der sowohl eine hohe Formstabilität aufweist - kein "Werfen" - als auch die grundlegende Funktionalität eines Keilrahmens, das Spannen von Leinwänden, beibehält.

### AUFGABE

Der vorliegenden Erfindung liegt daher die Aufgabe zugrunde, einen Rahmen zum Spannen eines Malmediums zur Verfügung zu stellen, welcher eine hohe Formstabilität aufweist und/oder ein einfaches, vorzugsweise werkzeugloses Spannen ermöglicht, sodass die Nachteile aus dem Stand der Technik überwunden werden.

### BESCHREIBUNG DER ERFINDUNG

Die Aufgabe wird mit einem Rahmen mit den Merkmalen des Anspruchs 1 gelöst.

Der erfindungsgemäße Rahmen dient dem Spannen eines flexiblen Malmediums, insbesondere eines textilen Malmediums wie einer Leinwand, und erfüllt somit die grundlegende Funktionalität eines aus dem Stand der Technik bekannten Keilrahmens.

Der Rahmen ist modular aufgebaut und umfasst mindestens zwei Rahmenelemente, die zusammengesetzt die äußere Kontur des Rahmens bilden, wobei diese Kontur konventionellen Formen wie Quadrat, Rechteck, Kreis oder Oval folgen kann, aber auch ungewöhnliche Formen wie polygonale, asymmetrische oder freie Konturen (sogenannte Freiformen) annehmen kann. Zur Verbindung der Rahmenelemente sind Verbindungsmittel vorgesehen, welche integraler Bestandteil der Rahmenelemente (z.B. durch entsprechende Formgebung der Enden), mit diesen stoff- und formschlüssig verbunden oder als separates Bauteil ausgeführt sein können. Die Verbindung zwischen den Rahmenelementen ist dabei vorzugsweise lösbar und/oder verschiebbar ausgebildet, um eine Justage der Rahmenelemente zueinander zu ermöglichen. Zur gezielten Justage der relativen Anordnung der Rahmenelemente zueinander, wodurch ein Spannen bzw. Nachspannen des Malmediums bewirkt werden kann, umfasst der Rahmen zudem Spannmittel.

Optional kann der erfindungsgemäße Rahmen zusätzlich Versteifungselemente umfassen. Solche Elemente, beispielsweise in Form von Quer- oder Mittelstreben oder Kreuzen, dienen der zusätzlichen Stabilisierung des Rahmens. Derartige Versteifungselemente können, insbesondere bei großen Rahmenformaten, eingesetzt werden, um die Gesamtsteifigkeit weiter zu erhöhen.

Der Kern der Erfindung liegt im spezifischen Aufbau mindestens eines der Rahmenelemente. Dieses umfasst einen Verbund, der aus mindestens zwei Komponenten besteht, die vorzugsweise zumindest abschnittsweise flächig und vorzugsweise stoffschlüssig, insbesondere durch Verleimung, miteinander verbunden sind. Eine stoffschlüssige Verbindung, wie insbesondere eine Verleimung, sorgt dabei für einen dauerhaften und festen Verbund der Komponenten zu einem quasi-monolithischen Bauteil.

Bevorzugt beträgt die Verbindungsfläche vorzugsweise ≥ 10 %, bevorzugt ≥ 20 %, bevorzugter ≥ 50 %, und besonders bevorzugt ≥ 80 %, der Gesamtfläche der kleineren der beiden miteinander verbundenen Komponenten

Dieser Verbund umfasst mindestens eine erste Werkstoffkomponente und eine zweite Werkstoffkomponente, wobei die erste Werkstoffkomponente ein holz-, papierwerkstoff- oder kunststoffbasiertes Material, vorzugsweise ein holzbasiertes Material wie beispielsweise Vollholz, Schichtholz oder einen Holzwerkstoff, umfasst, während die zweite Werkstoffkomponente ein metallbasiertes Material, wie etwa ein Metall oder eine Metalllegierung, umfasst. Hierbei ist Aluminium aufgrund seines geringen Gewichts bei gleichzeitig hoher Steifigkeit und Korrosionsbeständigkeit besonders vorteilhaft.

"Basiert" bedeutet im erfindungsgemäßen Zusammenhang der ersten Werkstoffkomponente, dass die Werkstoffkomponente ein holz-, papierwerkstoff- oder kunststoffbasiertes Material oder eine Kombination der vorgenannten umfasst oder aus diesem Material oder diesen Materialien besteht, wobei der summierte Gewichtsanteil der Komponente(n) mindestens 50%, vorzugsweise 70%, und am bevorzugtesten 100% beträgt.

"Papierwerkstoff" bezeichnet hierbei ein aus faserbasierten Rohstoffen gebildetes, durch Entwässerung und Verfestigung eines Faserstoffs hergestelltes Material. Dieses umfasst sämtliche aus Fasern gebildete Bahn-, Lagen- oder Plattenmaterialien, einschließlich dünner Papierbahnen, Karton, Pappe, Wellpappe sowie weitere faserbasierte Formkörper oder Verbundwerkstoffe.

"Basiert" bedeutet im erfindungsgemäßen Zusammenhang der zweiten Werkstoffkomponente, dass die Werkstoffkomponente ein Metall oder einer Metalllegierung oder eine Kombination der vorgenannten umfasst oder aus diesem Material oder diesen Materialien besteht, wobei der summierte Gewichtsanteil der Komponente(n) mindestens 50%, vorzugsweise 70%, und am bevorzugtesten 100% beträgt.

Die Komponenten des Verbunds können dabei beliebige geometrische Formen aufweisen. Beispielsweise können die Komponenten als flächige Schichten ausgebildet sein, welche zu einer mehrschichtigen Struktur ("Sandwichstruktur") zusammengesetzt werden. Alternativ kann die zweite Werkstoffkomponente als Profil, beispielsweise ein Vierkantrohr, ausgebildet sein, das in eine ausgefräste Nut der ersten Werkstoffkomponente eingesetzt wird. Eine weitere Möglichkeit besteht darin, dass eine Komponente als Kern und die andere als Hülle ausgebildet ist, wie etwa ein Holzkern, der von einer dünnen Metallhülle umschlossen ist, oder umgekehrt. Ebenso ist es denkbar, dass ein Metallstreifen als zweite Werkstoffkomponente lediglich an einer Seite einer ersten Werkstoffkomponente, beispielsweise einer Holzleiste, angebracht ist, ohne deren gesamte Fläche abzudecken.

Ein "Verbund" bezeichnet im Sinne der Erfindung ein Werkstoffsystem, das aus mindestens zwei unterschiedlichen, makroskopisch erkennbaren Einzelkomponenten - zum Beispiel Holz und Metall - besteht, die vorzugsweise stofflich, formschlüssig oder kraftschlüssig miteinander verbunden sein können und gemeinsam mechanische oder funktionale Eigenschaften aufweisen, die keine der Einzelkomponenten für sich allein erreichen würde.

Ein "Malmedium" bezeichnet im Sinne der Erfindung ein Trägermaterial für die künstlerische Gestaltung. Insbesondere bezieht sich der Begriff auf flexible, flächige Materialien, die auf einen Rahmen aufgespannt werden können, sodass eine glatte und stabile Oberfläche für das Malen oder andere künstlerische Techniken entsteht. Typische Beispiele für solche Malmedien sind textile Gewebe wie Leinwand, beispielsweise gefertigt aus Leinen-, Hanf- oder Jutefasern, Baumwollgewebe, Nessel oder auch moderne synthetische Stoffe. Der Begriff ist jedoch nicht auf diese Beispiele beschränkt und kann grundsätzlich jedes flexible Material umfassen, das für künstlerische Zwecke auf einen Rahmen gespannt wird.

"Rahmenelementen" bezeichnen im Sinne der Erfindung die einzelnen, oft länglichen Leisten oder Schenkel, aus denen der gesamte Rahmen modular zusammengesetzt wird. Üblicherweise sind diese Rahmenelemente gerade ausgeführt, sie können jedoch auch gewinkelt oder gebogen sein, um beispielsweise ovale oder anders geformte Rahmen zu realisieren. In der Regel werden vier solcher Rahmenelemente zu einem rechteckigen, z.B. quadratischen, Rahmen verbunden, die Erfindung ist jedoch nicht auf diese Anzahl oder Form beschränkt.

"Verbindungsmittel" bezeichnen im Sinne der Erfindung Vorrichtungen, welche die Verbindung der Rahmenelemente miteinander an ihren Enden ermöglicht. Dies kann durch in die Rahmenelemente unlösbar integrierte Formelemente (z.B. Schlitz-und-Zapfen-Verbindungen) oder durch lösbare, separate Bauteile (z.B. Fremdfedern wie gerändelte Flachdübel) realisiert sein. Wesentlich ist dabei, dass die Verbindungsmittel eine relative Verschiebung der Rahmenelemente zueinander erlauben, um die Expansion des Rahmens zu ermöglichen.

"Spannmittel" bezeichnen im Sinne der Erfindung Vorrichtungen, über die eine Kraft auf die Rahmenelemente ausgeübt werden kann, um diese auseinanderzudrücken und so den Rahmen kontrolliert zu expandieren. Dies dient dem Spannen oder Nachspannen des Malmediums. Ein klassisches Beispiel hierfür sind Keile, die in die Eckverbindungen der Rahmenelemente eingeschlagen werden.

"Versteifungselemente" bezeichnen im Sinne der Erfindung optionale Bauteile, die der zusätzlichen Stabilisierung des Rahmens dienen und nicht primär für die Funktionalität des Rahmens benötigt werden. Hierzu zählen insbesondere Querstreben (Traversen) oder Mittelkreuze, die zwischen gegenüberliegenden Rahmenelementen eingesetzt werden, um insbesondere im Falle großformatiger Rahmen - üblicherweise ab einem Format von 60 x 80 cm - ein Durchbiegen der Rahmenelemente zu verhindern und die Gesamtsteifigkeit der Konstruktion zu erhöhen.

Durch den erfindungsgemäßen Verbundaufbau der Rahmenelemente wird eine Reihe von entscheidenden technischen Vorteilen erzielt.

Zunächst verleiht der Verbundaufbau den Rahmenelementen eine signifikant höhere Formstabilität und Biegesteifigkeit im Vergleich zu herkömmlichen Rahmenelementen aus Holz. Die zweite Werkstoffkomponente wirkt dabei stabilisierend, sodass einer Neigung der ersten Werkstoffkomponente auf Schwankungen der Umgebungstemperatur und Luftfeuchtigkeit mit Verziehen, Verdrehen oder Werfen zu reagieren, wirksam entgegengewirkt wird. Die Planarität des gesamten Rahmens bleibt somit auch über lange Zeiträume und unter wechselnden klimatischen Bedingungen erhalten. So kann durch die erfindungsgemäße Lösung verhindert oder zumindest verzögert werden, dass ein auf den Rahmen gespanntes Malmedium Falten wirft oder seine Spannung verliert. Damit wird der Wartungsaufwand durch notwendiges Nachspannen signifikant reduziert, sodass der erfindungsgemäße Rahmen, insbesondere für Ausstellungen, eine zuverlässigere Lösung darstellt als die bisher verwendeten klassischen Keilrahmen.

Gleichzeitig bleibt die grundlegende und wesentliche Funktionalität eines Keilrahmens - nämlich die Möglichkeit zur Expansion zum Spannen des Malmediums - vollständig erhalten. Da die Formstabilität innerhalb der einzelnen Rahmenelemente realisiert wird, der Rahmen als Ganzes aber weiterhin aus mindestens zwei zueinander beweglichen Elementen besteht, kann er mittels der Spannmittel kontrolliert aufgeweitet werden. Die Erfindung kombiniert somit einen formstabilen Aufbau mit der für das Spannen des Malmediums notwendigen Justierbarkeit und Expansionsfähigkeit des Rahmens.

Ein weiterer Vorteil besteht darin, dass es möglich ist, dass sich Erscheinungsbild und Handhabung des erfindungsgemäßen Rahmens im Vergleich zum klassischen Keilrahmen kaum verändern. Insbesondere bei Verwendung einer holzbasierten ersten Werkstoffkomponente bleibt die klassische Optik und Haptik eines Holzrahmens erhalten. Andererseits ändert sich für den Anwender, beispielsweise einen Künstler, die Handhabung im Vergleich zu traditionellen Lösungen nicht wesentlich. Es ist daher keine Umgewöhnung der Anwender erforderlich.

Eine vorteilhafte Weiterbildung der Erfindung sieht vor, dass der Verbund einen mehrschichtigen Aufbau mit mindestens zwei vorzugsweise zumindest abschnittsweise flächig und vorzugsweise stoffschlüssig miteinander verbundenen, insbesondere verleimten, Schichten umfasst, wobei die erste Werkstoffkomponente eine erste flächige Werkstoffkomponentenschicht umfassend oder bestehend aus einem holz-, papierwerkstoff- oder kunststoffbasierten Material ist und wobei die zweite Werkstoffkomponente eine zweite flächige Werkstoffkomponentenschicht umfassend oder bestehend aus einem metallbasierten Material, vorzugsweise Aluminium, ist.

Ein mehrschichtiger Aufbau ist fertigungstechnisch besonders vorteilhaft, da er die Verwendung von standardisierten Halbzeugen wie Holzplatten und Metallblechen erlaubt. Diese können durch etablierte Prozesse, wie zum Beispiel Verleimung oder Pressen, miteinander verbunden werden. Dies ermöglicht eine effiziente und kostengünstige Produktion mit hoher Wiederholgenauigkeit.

Die zumindest abschnittsweise flächige und vorzugsweise stoffschlüssige Verbindung der Schichten bietet zudem auch aus mechanischer Sicht Vorteile: Es wird eine optimale Übertragung von Scherkräften zwischen den Schichten erreicht, sodass ein hochintegriertes Verbundbauteil mit exzellenter Biege- und Torsionssteifigkeit erhalten wird. Beispielsweise wird bei einer holzbasierten ersten flächigen Werkstoffkomponentenschicht jegliche durch Feuchtigkeitsschwankungen induzierte Tendenz zum Verziehen unmittelbar von der gesamten Fläche der formstabilen zweiten flächigen Werkstoffkomponentenschicht aus Metall oder einer Metalllegierung aufgenommen und kompensiert. Diese großflächige Kraftverteilung ist wesentlich effektiver als eine punktuelle oder linienförmige Verbindung.

Ein mehrschichtiger Aufbau kombiniert somit maximale Formstabilität bei gleichzeitig effizienter und kostengünstiger Produktion.

Eine vorteilhafte Weiterbildung der Erfindung sieht vor, dass der mehrschichtige Aufbau eine dritte flächige Werkstoffkomponentenschicht umfassend oder bestehend aus einem holz-, papierwerkstoff- oder kunststoffbasierten Material aufweist, wobei die zweite flächige Werkstoffkomponentenschicht, d.h. die metallbasierte Schicht, zwischen der ersten und der dritten flächigen Werkstoffkomponentenschicht angeordnet ist.

Durch diese Anordnung entsteht eine klassische Sandwich-Struktur (zum Beispiel Holz-Metall-Holz), bei der die metallbasierte Schicht als Kern fungiert und beidseitig von holz-, papierwerkstoff- oder kunststoffbasierten Schichten umschlossen ist. Diese symmetrische Bauweise ist besonders wirksam, um ein Verziehen des Rahmenelements zu verhindern. Kräfte, die durch das natürliche Arbeiten der holz-, papierwerkstoff- oder kunststoffbasierten Schichten, insbesondere im Falle holzbasierter Schichten (Quellen oder Schwinden), bei Änderungen der Umgebungsfeuchtigkeit entstehen, wirken auf beiden Seiten der mittigen metallbasierten Schicht. Ihre potenziell verformende Wirkung, wie ein Biegen oder Verdrehen, wird dadurch weitgehend kompensiert und neutralisiert, was die Formstabilität des Rahmenelements weiter maximiert.

Bei der Verwendung holzbasierter Schichten ist ein weiterer Vorteil dieser Ausführungsform, dass das Rahmenelement von beiden Hauptflächen die Optik, Haptik und Bearbeitbarkeit von Holz bzw. einem holzbasierten Material aufweist. Dies erhält nicht nur das traditionelle Erscheinungsbild eines Keilrahmens, sondern erleichtert auch die Handhabung des erfindungsgemäßen Rahmens, beispielsweise beim Anbringen von Befestigungsmitteln für die Leinwand.

Eine vorteilhafte Weiterbildung der Erfindung sieht vor, dass die Vorder- und Rückseite zumindest abschnittsweise voneinander verschieden sind, wobei die Vorderseite vorzugsweise eine erhöhte und abgerundete, insbesondere wulstartig geformte, Außenkante aufweist.

Diese unterschiedliche Gestaltung der Vorder- und Rückseite des erfindungsgemäßen Rahmens kann in erster Linie dazu dienen, verschiedenen funktionalen Anforderungen gerecht zu werden. So kann die Vorderseite, die dem Malmedium zugewandt ist, eine auf den Kontakt mit dem Malmedium optimierte Ausgestaltung aufweisen, beispielsweise durch eine glatte Oberfläche oder eine spezifische Formgebung. Die Rückseite kann hingegen eine einfacher gestaltet sein und beispielsweise Nuten oder Aussparungen zum Anbringen von Befestigungsmitteln für die Wandmontage oder zur Aufnahme von Versteifungselementen vorsehen.

In einer vorteilhaften Ausführungsform weist die Vorderseite eine spezielle Formgebung bzw. Profilierung auf, nämlich eine erhöhte und abgerundete, insbesondere wulstartig geformte, Außenkante.

Diese Formgebung erfüllt eine wichtige technische Funktion: Durch die erhöhte Außenkante wird sichergestellt, dass das gespannte Malmedium ausschließlich an dieser Kante aufliegt und einen definierten Abstand zur restlichen Oberfläche des Rahmenelements hält. Dadurch wird wirksam verhindert, dass sich die innere Kante oder die flächige Struktur des Rahmenelements auf der Vorderseite des Malmediums abzeichnet, insbesondere wenn Farbe aufgetragen wird oder das Malmedium altert. Die abgerundete, wulstartige Form der Kante sorgt zudem für einen schonenden Kontakt mit dem Malmedium. So werden die Gefahr einer Beschädigung des Malmediums beim Spannen - hier "reibt" das Malmedium zwangsläufig über die Außenkante - minimiert und Knickstellen im Malmedium vermieden. Im Falle eines bereits bearbeiteten - also mit einem Kunstwerk versehenen - Malmedium verhindert diese besondere Ausgestaltung der Außenkante der Vorderseite auch eine Beschädigung des Kunstwerks, beispielsweise durch Abplatzungen.

Ferner verbessert diese Profilierung die Luftzirkulation hinter dem Malmedium. Der durch die Profilierung geschaffene Abstand zwischen dem Malmedium und der flächigen Vorderseite des Rahmenelements ermöglicht einen Luftaustausch. Dieser kann dazu beitragen, die Bildung von Feuchtigkeitsnestern zu verhindern und ermöglicht so eine gleichmäßige Trocknung von Farbe auf dem gespannten Malmedium.

Eine vorteilhafte Weiterbildung der Erfindung sieht vor, dass die mindestens zwei Rahmenelemente gerade, gewinkelt oder gebogen ausgebildet sind und an ihren Enden vorzugsweise jeweils einen Gehrungsschnitt aufweisen.

Gerade Rahmenelemente stellen hierbei die fertigungstechnisch einfachste Ausführungsform dar. Diese können - durch Verbindung von vier Rahmenelementen -zur Herstellung von klassischen quadratischen oder rechteckigen Rahmen oder aber auch zur Realisierung polygonaler Rahmenformen, wie beispielsweise sechseckiger oder achteckiger Rahmen, verwendet werden. Ihre einfache Geometrie ermöglicht nicht nur eine simple und kostengünstige Produktion, sondern auch eine unkomplizierte und platzsparende Verpackung, beispielsweise für den Versand als Bausatz.

Gewinkelte oder gebogene Rahmenelemente sind zwar gegebenenfalls etwas aufwendiger bezüglich Produktion und Versand, können jedoch die Montage des Rahmens vereinfachen. Beispielsweise kann ein vollständiger rechteckiger oder runder Rahmen aus nur zwei L-förmig gewinkelten oder halbkreisförmigen Rahmenelementen zusammengesetzt werden. Dies kann die Montage für den Endnutzer erheblich vereinfachen und die Gesamtstabilität des Rahmens erhöhen, da weniger potenziell bewegliche Fugen vorhanden sind.

Unabhängig davon, ob die Rahmenelemente gerade, gewinkelt oder gebogen sind, weisen sie an ihren zu verbindenden Enden vorzugsweise jeweils einen Gehrungsschnitt auf, beispielsweise einen Schnitt im 45°-Winkel zur Längsachse bei einem rechtwinkligen Rahmen, sodass zwei Rahmenelemente zu einer sauberen und formschlüssigen Ecke verbindbar sind. So entsteht ein ästhetisch ansprechendes, nahtloses Erscheinungsbild der Eckverbindung.

Zudem bedingt der Gehrungsschnitt eine großflächige und passgenaue Kontaktfläche zwischen den beiden Rahmenelementen. Diese Fläche dient bei der Expansion des Rahmens durch die Spannmittel als präzise Führung und stellt sicher, dass die Rahmenelemente exakt zueinander ausgerichtet bleiben, sodass sie sich beim Spannen nicht verkanten oder verdrehen. Dies gewährleistet eine stabile und kontrollierte Aufweitung des Rahmens und trägt zur Gesamtstabilität der Eckverbindung bei.

Eine vorteilhafte Weiterbildung der Erfindung sieht vor, dass das holzbasierte Material Holz, einen Holzwerkstoff, wie etwa MDF oder HDF; einen Holz-Kunststoff-Verbundwerkstoff oder Kombinationen der vorgenannten umfasst.

Die Verwendung von Massivholz bietet die klassische Optik und Haptik, die von traditionellen Keilrahmen bekannt ist. Vorzugsweise kommen hierbei leichte und relativ formstabile Hölzer wie Kiefer, Fichte oder Tanne zum Einsatz, die ein gutes Verhältnis von Stabilität zu Gewicht aufweisen. Für besonders hochwertige Rahmen können alternativ auch Hölzer wie Linde oder Abachi zum Einsatz kommen, die für ihre geringe Neigung zum Verziehen bekannt sind, dabei jedoch vergleichsweise teuer sind.

Holzwerkstoffe, wie beispielsweise mitteldichte Faserplatten (MDF) oder hochdichte Faserplatten (HDF), bieten den technischen Vorteil einer hohen Homogenität und Dimensionsstabilität. Da diese Materialien industriell gefertigt werden, weisen sie im Vergleich zu Massivholz eine geringere Neigung auf, auf Feuchtigkeitsschwankungen mit Quellen oder Schwinden zu reagieren. Diese Materialien können daher die Formstabilität des Rahmenelements weiter erhöhen Zudem stellen sie eine kosteneffiziente Alternative zu Massivholz dar.

Bei MDF handelt es sich um einen Holzwerkstoff, der aus feinsten, mit Harz gebundenen Holzfasern besteht, die unter Druck und Hitze zu einer Platte verpresst werden. HDF hingegen wird in einem ähnlichen Verfahren, jedoch unter höherem Druck hergestellt, was zu einer noch größeren Dichte, Härte und Festigkeit führt.

Holz-Kunststoff-Verbundwerkstoffe (WPC) kombinieren Holzfasern mit einem Kunststoffanteil. Dies resultiert in einem Material mit extrem hoher Beständigkeit gegen Feuchtigkeit und somit einer exzellenten Formstabilität. Rahmenelemente, die WPC enthalten, sind besonders langlebig und unempfindlich gegenüber Umwelteinflüssen und zudem resistent gegen Schädlingsund Pilzbefall, sind aber in der Herstellung aufwendiger und somit üblicherweise teurer als reine Holzwerkstoffe.

Für das vorzugsweise verwendete holzbasierte Material wird eine Dichte im Bereich von 0,5 g/cm³ bis 1,5 g/cm³ bevorzugt. Ein besonders vorteilhafter Bereich liegt zwischen 0,8 g/cm³ und 1,0 g/cm³. Dieser Dichtebereich, der typisch für hochwertige Holzwerkstoffe wie MDF oder HDF ist, stellt einen optimalen Kompromiss dar: Das Material ist dicht genug, um eine hohe Festigkeit und Stabilität zu gewährleisten, aber nicht so dicht, dass das Gesamtgewicht des Rahmens unpraktikabel hoch wird.

Eine vorteilhafte Weiterbildung der Erfindung sieht vor, dass der Verbund eine oder mehrere flächige Werkstoffkomponentenschichten umfassend oder bestehend aus einem holz-, papierwerkstoff- oder kunststoffbasierten Material, die in Summe eine Stärke S_{W} aufweisen, und eine oder mehrere flächige Werkstoffkomponentenschichten umfassend oder bestehend aus einem metallbasierten Material, die in Summe eine Stärke S_{M} aufweisen, umfasst, wobei für das Verhältnis von S_{M} zu S_{W} gilt: $0 , 01 \leq \frac{{S}_{M}}{{S}_{W}} \leq 0 , 3 .$

Dieses Verhältnis ist ein kritischer Parameter für die Konstruktion des Rahmenelements, da es die Balance zwischen der stabilisierenden Wirkung der metallbasierten Schicht(en) und den Eigenschaften der holz-, papierwerkstoff- oder kunststoffbasierten Schicht(en), wie Gewicht, Bearbeitbarkeit und Optik, quantifiziert.

Die untere Grenze des Verhältnisses von 0,01 stellt sicher, dass die metallbasierten Schicht(en) eine ausreichende Mindestdicke im Verhältnis zu den holz-, papierwerkstoff- oder kunststoffbasierten Schicht(en) aufweist, um eine wirksame Stabilisierung zu gewährleisten. Liegt das Verhältnis unter diesem Wert, wären die metallbasierten Schicht(en) im Vergleich zu den holz-, papierwerkstoff- oder kunststoffbasierten Schicht(en) so dünn, dass sie etwaigen, beispielsweise durch Feuchtigkeitsschwankungen induzierten, Verzugskräften des holz-, papierwerkstoff- oder metallbasierten Materials keinen nennenswerten Widerstand entgegensetzen könnten. Der technische Effekt der erhöhten Formstabilität würde somit nicht erreicht.

Die obere Grenze von 0,3 stellt wiederum sicher, dass der Charakter des Rahmenelements als holz-, papierwerkstoff- oder kunststoffbasiertes Verbundbauteil erhalten bleibt. Bei einem Verhältnis über diesem Wert würde der Metallanteil überproportional hoch. Dies würde zu einem unerwünscht hohen Gesamtgewicht des Rahmens, zu signifikant höheren Material-, Verarbeitungs- und Transportkosten sowie zu einer erschwerten Bearbeitung führen, da die Eigenschaften des Metalls dominieren würden. Der Rahmen würde seinen leichten, holzähnlichen Charakter verlieren.

Der beanspruchte Bereich von 0,01 bis 0,3 definiert somit einen optimalen technischen und wirtschaftlichen Kompromiss. Innerhalb dieses Bereichs ist die metallbasierten Schicht stark genug, um die Formstabilität des Rahmenelements entscheidend zu verbessern, während der Anteil des holz-, papierwerkstoff- oder kunststoffbasierten Materials groß genug bleibt, um ein moderates Gesamtgewicht, eine gute Bearbeitbarkeit und die gewünschte Haptik und Optik zu gewährleisten.

In einer weiteren vorteilhaften Ausgestaltung weist das Rahmenelement eine Gesamtrahmenstärke, gemessen an seiner Innenkante, in einem Bereich von 5 mm bis 60 mm auf. Eine Stärke unter 5 mm würde eine unzureichende Stabilität bieten, während eine Stärke über 60 mm für die meisten Anwendungen zu einem unhandlichen und schweren Rahmen führen würde. Als besonders vorteilhaft haben sich Standardstärken von etwa 19 mm und 44 mm erwiesen, da sie eine exzellente Balance aus Stabilität und Handhabbarkeit für eine breite Palette von Rahmenformaten bieten. Zu dieser Grundstärke kommt an der Außenkante die Höhe der wulstartigen Profilierung hinzu, die bis zu 15 mm, vorzugsweise etwa 5 mm, betragen kann, um die Distanz zwischen Malmedium und Rahmenfläche sicherzustellen.

Die Stärke einer einzelnen holz-, papierwerkstoff- oder kunststoffbasierten Schicht innerhalb des mehrschichtigen Aufbaus liegt vorzugsweise in einem Bereich von 2 bis 30 mm, besonders bevorzugt von 10 bis 25 mm. Dieser Bereich stellt sicher, dass die holz-, papierwerkstoffoder kunststoffbasierte Schicht einerseits dick genug ist, um die gewünschte Optik und Bearbeitbarkeit zu gewährleisten, und andererseits in einem sinnvollen Verhältnis zur stabilisierenden metallbasierten Schicht und der Gesamtrahmenstärke steht.

Die Breite der Rahmenelemente, also das Maß von der Innen- zur Außenkante, beträgt vorzugsweise 1 bis 10 cm, besonders bevorzugt 4 bis 8 cm. Diese Breiten gewährleisten eine ausreichende Auflagefläche für das Malmedium und eine hohe Eigenstabilität des Rahmenelements gegen Durchbiegen, insbesondere bei größeren Formaten.

Eine vorteilhafte Weiterbildung der Erfindung sieht vor, dass die Stärke S_{M} der einen oder mehreren flächigen Werkstoffkomponentenschichten umfassend oder bestehend aus einem metallbasierten Material 0,5 bis 10 mm, bevorzugt 1 bis 5 mm, besonders bevorzugt 1,5 bis 3 mm, beträgt.

Eine zu geringe Stärke der metallbasierten Schicht(en) (unterhalb von 0,5 mm) würde möglicherweise keine ausreichende Steifigkeit bieten, um den Verzugskräften der holz-, papierwerkstoff- oder kunststoffbasierten Schicht(en) wirksam entgegenzuwirken, sodass ein Werfen des Rahmens nicht verhindert werden könnte. Die minimale Stärke der metallbasierten Schicht(en) beträgt daher vorzugsweise 0,5 mm, bevorzugt 1 mm, besonders bevorzugt 1,5 mm.

Gleichzeitig wäre eine zu große Stärke der metallbasierten Schicht(en) (über 10 mm) unvorteilhaft, da dies zu einem unverhältnismäßig hohen Gewicht des Rahmens und zu erheblichen Material- und Verarbeitungskosten führen würde. Die maximale Stärke der metallbasierten Schicht(en) beträgt daher vorzugsweise 10 mm, bevorzugt 5 mm, besonders bevorzugt 3 mm.

Hierbei hat sich für eine Vielzahl gängiger Rahmengrößen eine Stärke der metallbasierten Schicht(en) von 1 bis 5 mm als besonders vorteilhaft erwiesen. In diesem Bereich wird ein optimaler Kompromiss erreicht: Die stabilisierende Wirkung ist bereits exzellent, während das zusätzliche Gewicht und die Kosten in einem wirtschaftlich und praktisch sinnvollen Rahmen bleiben. Insbesondere eine Stärke von 1,5 bis 3 mm wird als besonders bevorzugt angesehen, da sie ein ideales Gleichgewicht zwischen hervorragender Formstabilität und moderatem Gewicht darstellt. Im Falle sehr großformatiger Rahmen, die besonders hohen statischen Anforderungen unterliegen, können jedoch auch dickere Schichten notwendig sein, um die erforderliche Stabilität zu gewährleisten.

Eine vorteilhafte Weiterbildung der Erfindung sieht vor, dass die mindestens zwei Rahmenelemente mittels der Verbindungsmittel über eine Steckverbindung, wie etwa eine Schlitz-und-Zapfen-Verbindung, Fremdfederverbindung, Überblattung oder Verzinkung, miteinander verbunden sind.

Eine Steckverbindung ist rein mechanischer Natur, d.h. die Bauteile greifen durch ihre geometrische Form ineinander und werden zusammengehalten, ohne dass eine stoffschlüssige Verbindung wie eine Verklebung an der Verbindungsstelle erforderlich ist. Dies ist entscheidend, um die für das Spannen des Rahmens notwendige relative Verschiebbarkeit der Rahmenelemente zueinander zu gewährleisten.

Beispielsweise kann die Verbindung als Schlitz-und-Zapfen-Verbindung ausgeführt sein, bei der in ein Rahmenelement ein Schlitz und in das zu verbindende Rahmenelement ein passender Zapfen eingearbeitet wird. Diese klassische Verbindung aus dem Holzbau ist sehr stabil, sorgt für eine exakte Ausrichtung der Elemente und verhindert ein Verdrehen der Ecke.

Eine weitere Möglichkeit ist die Fremdfederverbindung, bei der in die Enden beider Rahmenelemente eine Nut eingefräst und ein separates Bauteil, die sogenannte Fremdfeder, in beide Nuten eingesetzt wird, um die Verbindung herzustellen. Diese Technik ermöglicht eine präzise und stabile Verbindung, die fertigungstechnisch einfach umzusetzen ist.

Auch der Einsatz von speziellen Hirnholzverbindern ist denkbar. Dabei handelt es sich um mechanische Beschläge oder Verbinder, die speziell für die stabile Verbindung von Hirnholzflächen konzipiert sind und oft eine einfache Montage ermöglichen. Unter "Hirnholzflächen" versteht man hierbei die Schnittflächen am Ende eines Holzteils, die quer zur Längsachse bzw. zur Faserrichtung des Holzes verlaufen.

Des Weiteren kann die Verbindung als Überblattung ausgeführt sein. Hierbei werden die Enden der zu verbindenden Rahmenelemente jeweils um die Hälfte ihrer Materialstärke abgetragen, sodass sie beim Zusammenfügen eine bündige, flächige Verbindung bilden. Diese Verbindungsart ist fertigungstechnisch sehr einfach herzustellen und bietet eine große Kontaktfläche, was zu einer guten Stabilität der Eckverbindung beiträgt.

Zudem kann die Verbindung als Verzinkung realisiert werden, bei der die Enden der Rahmenelemente mit ineinandergreifenden, keilförmigen Zinken (Schwalbenschwanzverzinkung) oder geraden Fingern (Fingerzinkung) versehen werden. Diese Verbindungsart bietet eine sehr hohe mechanische Festigkeit, während sie bei entsprechender Auslegung dennoch die für das Spannen notwendige Bewegung in Expansionsrichtung zulässt.

Der gemeinsame technische Vorteil dieser Steckverbindungen liegt darin, dass sie eine stabile und winkelgenaue Eckverbindung schaffen, die gleichzeitig die für die Funktion eines Keilrahmens unerlässliche, kontrollierte Expansion der Rahmenelemente durch die Spannmittel ermöglicht.

Eine vorteilhafte Weiterbildung der Erfindung sieht vor, dass die mindestens zwei Rahmenelemente mittels der Verbindungsmittel über eine Fremdfederverbindung miteinander verbunden sind, wobei die Verbindungsmittel Fremdfedern sind, insbesondere Flach- oder Runddübel vorzugsweise aus Holz oder Aluminium.

Eine Fremdfederverbindung stellt eine optimale Lösung dar, um die für das Spannen des Rahmens erforderliche, präzise geführte und leichtgängige Verschiebbarkeit der Rahmenelemente zu gewährleisten.

Gegenüber anderen Steckverbindungen, wie einer integralen Schlitz-und-Zapfen-Verbindung oder einer Verzinkung, bietet diese Art der Verbindung zudem erhebliche Vorteile in der Herstellung und Handhabung. Anstatt die Enden der Rahmenelemente selbst aufwendig zu Zapfen oder Zinken auszuformen, müssen lediglich einfache, identische Nuten eingefräst werden. Dies vereinfacht und verbilligt den Herstellungsprozess erheblich. Zur Herstellung der Verbindung zwischen den Rahmenelementen werden dann separate Fremdfedern, wie zum Beispiel gerändelte Flachdübel oder Runddübel, in die korrespondierenden Nuten eingesetzt. Die Montage für den Endnutzer gestaltet sich dabei besonders einfach.

Ein weiterer Vorteil der Fremdfederverbindung ist, dass die Fremdfedern bei Verschleiß oder Beschädigung einfach ausgetauscht werden können, ohne das gesamte Rahmenelement ersetzen zu müssen. So kann der Rahmen prinzipiell beliebig oft auseinander und zusammengebaut werden, beispielsweise im Rahmen einer Reparatur oder für einen Transport. Insgesamt erhöht sich die Lebensdauer des Rahmens somit signifikant, sodass der erfindungsgemäße Rahmen eine nachhaltige Lösung darstellt.

In einer besonders vorteilhaften Ausführungsform handelt es sich bei den Fremdfedern um Flachdübel, insbesondere gerändelte Flachdübel. "Gerändelt" bedeutet hierbei, dass die Oberfläche der Flachdübel mit einer feinen Strukturierung, wie zum Beispiel Längsrillen, versehen ist. Diese Rändelung stellt einen präzisen, spielfreien Sitz des Flachdübels in der Nut sicher. Sie verhindert so ein Verkanten oder Wackeln der Verbindung senkrecht zur Expansionsrichtung, während die für das Spannen erforderliche Längsverschiebung weiterhin leichtgängig möglich bleibt.

Vorzugsweise sind die Flachdübel aus Holz oder Aluminium gefertigt. Ein Flachdübel aus Holz ist eine kostengünstige und bewährte Lösung, die eine gute Passgenauigkeit bietet. Die Verwendung eines Flachdübels aus Aluminium bietet hingegen zusätzliche Vorteile. Zunächst ist Aluminium extrem formstabil und reagiert nicht auf Schwankungen der Luftfeuchtigkeit, wodurch sichergestellt wird, dass die Verbindung auch nach langer Zeit leichtgängig bleibt und nicht durch aufquellendes Holz klemmt. Zudem kann ein Aluminiumdübel mit sehr hohen Toleranzen gefertigt werden, sodass eine spielfreie und gleichzeitig leicht verschiebbare Führung der Rahmenelemente beim Spannen gewährleistet bleibt. Die hohe Festigkeit und Verschleißresistenz von Aluminium sichert zudem die Langlebigkeit und dauerhafte Präzision der Eckverbindung.

Eine vorteilhafte Weiterbildung der Erfindung sieht vor, dass die Spannmittel Keile umfassen, die in komplementäre Ausnehmungen in den inneren Verbindungsbereichen von zwei benachbarten Rahmenelementen eingreifen. Der Rahmen ist dann ein sogenannter Keilrahmen.

Werden die Keile durch externe Krafteinwirkung - in der Regel durch Einschlagen mithilfe eines Hammers - in die Ausnehmungen in den Ecken des erfindungsgemäßen Rahmens eingetrieben, üben diese eine Spreizkraft auf die beiden benachbarten Rahmenelemente aus. Diese Kraft drückt die Rahmenelemente auseinander. Wird dies in allen Ecken des Rahmens gleichmäßig durchgeführt, führt dies - bei moderater Kraftausübung - zu einer geringfügigen, aber wirksamen Expansion des gesamten Rahmens, wobei durch den erfindungsgemäßen Verbundaufbau der Rahmenelemente ein Verdrehen wirksam unterbunden wird. Durch diese Expansion wird das auf den Rahmen gespannte Malmedium gestrafft bzw. nachgespannt.

Der Vorteil dieser Lösung liegt in ihrer Einfachheit, Robustheit und Kosteneffizienz. Es handelt sich um einen rein mechanischen, bewährten Mechanismus, der eine kontrollierte schrittweise Justierung der Malmediumsspannung ermöglicht und dessen Handhabung für Anwender, wie zum Beispiel Künstler, intuitiv und vertraut ist.

Eine vorteilhafte Weiterbildung der Erfindung sieht vor, dass die Spannmittel eine Spannvorrichtung umfassen mit zwei Montageelementen, wie Montageplatten, die jeweils zur Befestigung an einem von zwei benachbarten Rahmenelementen ausgebildet sind, und einem längenverstellbaren Spannelement, wie etwa ein Spannschloss, das die beiden Montageelemente, vorzugsweise über Scharniere, miteinander verbindet, wobei die Spannvorrichtung derart eingerichtet und ausgestaltet ist, dass der Abstand der Montageelemente zueinander veränderbar ist.

Die zwei Montageelemente der Spannvorrichtung werden über Eck an zwei benachbarten Rahmenelementen befestigt, beispielsweise festgeschraubt. Verbunden sind die beiden Montageelemente dabei durch ein längenverstellbares Spannelement, wie etwa ein Spannschloss. Durch Verlängerung des Spannelements wird der Abstand zwischen den Montageelementen vergrößert, wodurch eine Spreizkraft bewirkt wird, die die beiden Rahmenelemente auseinandertreibt und somit den Rahmen expandiert, um das Malmedium zu spannen.

Der Winkel zwischen Montageelementen und Spannelement wird durch die Geometrie des Rahmens bestimmt. Um das Spannmittel an spezifische Rahmenformen anpassen zu können, wird die Verbindung zwischen dem Spannelement und den Montageelementen daher vorzugsweise über Scharniere oder Gelenke realisiert. Dadurch wird eine hohe Anpassungsfähigkeit an Rahmen mit unterschiedlichen Eckwinkeln erreicht. Die Scharniere ermöglichen zudem eine spannungsfreie Verbindung zwischen dem geraden Spannelement und den abgewinkelten Montageelementen und stellen sicher, dass die aufgebrachte Kraft rein als Zug- bzw.

Druckkraft zur Expansion des Rahmens wirkt, ohne unerwünschte Biegemomente in die Vorrichtung einzuleiten, die zu einem Verklemmen oder einer Beschädigung führen könnten.

Der entscheidende Vorteil der Spannvorrichtung liegt darin, dass die Expansion des Rahmens und damit das Spannen und Nachspannen des Malmediums einfach und vorzugsweise werkzeuglos von Hand erfolgen kann. Ein Spannschloss kann beispielsweise mit einer Rändelmutter oder einem integrierten Hebel ausgestattet sein, der eine manuelle Betätigung erlaubt. Alternativ kann das Spannen mittels handlichen Werkzeugs wie einem Stift oder Maulschlüssel zu bewältigen sein. Das Mitführen von sperrigen Werkzeugen, wie einem Hammer, entfällt somit vollständig, was die Handhabung insbesondere bei Ausstellungen, erheblich vereinfacht und die Praktikabilität für den Nutzer massiv erhöht.

Darüber hinaus ermöglicht die Spannvorrichtung eine sehr präzise und fein dosierbare Einstellung der Spannung des Malmediums. Im Gegensatz zum stoßweisen und schwer kontrollierbaren Eintreiben von Keilen kann die Spannung mittels der Spannvorrichtung kontinuierlich und kontrolliert erhöht oder auch wieder verringert werden. Dies minimiert die Gefahr einer ungleichmäßigen Spannung oder einer Beschädigung des Malmediums durch zu hohe Krafteinwirkung.

In einer vorteilhaften Ausführungsform ist die Spannvorrichtung aus einem metallischen Werkstoff gefertigt, vorzugsweise Aluminium.

Eine vorteilhafte Weiterbildung der Erfindung sieht vor, dass der Rahmen flammhemmend ausgerüstet ist.

Durch die flammhemmende Ausrüstung der Komponenten des erfindungsgemäßen Rahmens - Rahmenelemente, Spannmittel, Verbindungsmittel und/oder Versteifungselemente - wird dessen Entflammbarkeit reduziert und im Brandfall die Ausbreitung von Feuer verlangsamt, sodass dieser einem höheren Sicherheitsstandard entspricht. Dies ist insbesondere für den Einsatz in öffentlichen oder gewerblichen Räumen, wie etwa in Kliniken, Hotels, Ämtern oder Bürogebäuden, von entscheidender Bedeutung, da dort oft strenge Brandschutzvorschriften (z.B. Brandschutzklasse B1 nach DIN 4102-1 oder Euroklasse B/C) gelten, sodass konventionelle Keilrahmen aus Holz nicht in Frage kommen.

Die flammhemmende Ausrüstung des erfindungsgemäßen Rahmens kann auf verschiedene Weisen realisiert werden. Generell kommen hierfür Substanzen zum Einsatz, die entweder die Entzündung des Materials erschweren, die Flammenausbreitung verlangsamen oder eine schützende Barriere bilden. Hierzu zählen insbesondere mineralische Flammschutzmittel wie Borverbindungen (z.B. Borax), Phosphorverbindungen (z.B. Natrium- oder Calciumphosphat oder Ammoniumpolyphosphat), Metallhydroxide (z.B. Aluminium- oder Magnesiumhydroxid) und Carbonate. Des Weiteren können intumeszierende Systeme, die bei Hitze aufschäumen und eine isolierende Kohleschicht bilden, oder spezielle Brandschutzlacke und -imprägnierungen verwendet werden.

Die Applikation dieser Substanzen erfolgt je nach verwendetem Material. Bei Holz- oder Papierwerkstoffen wie MDF oder HDF werden die Flammschutzmittel, typischerweise in fein vermahlener Form, direkt in die Mischung aus Holz- oder Papierfasern und Bindemittel eingebracht und mit dieser verpresst, um einen durchgehend geschützten Werkstoff zu erhalten. Bei Massivholz erfolgt die Ausrüstung vorzugsweise durch eine Imprägnierung, bei der flammhemmende Salze unter Druck tief in die Holzstruktur eingebracht werden (Kesseldruckimprägnierung), oder durch die oberflächliche Applikation von Brandschutzlacken. Für Kunststoffe oder Holz-Kunststoff-Verbundwerkstoffe (WPC) werden die Flammschutzadditive dem Kunststoff oder der Kunststoff-Holzfaser-Mischung vor dem Formgebungsprozess, wie der Extrusion, beigemischt.

Metallische Komponenten, wie die Metallkomponente der Rahmenelemente oder die Verbindungsmittel aus Aluminium, sind bereits von Natur aus nicht brennbar und bedürfen keiner gesonderten flammhemmenden Ausrüstung. Sie tragen durch ihre Materialeigenschaften inhärent zur Erhöhung der Brandsicherheit des Gesamtsystems bei.

Zur Herstellung des Verbunds aus Holz- und Metallkomponenten gegebenenfalls eingesetzte Substanzen, wie zum Beispiel Klebstoff, sind vorzugsweise ebenfalls flammhemmend.

Eine vorteilhafte Weiterbildung sieht vor, dass die Rahmenelemente zumindest abschnittsweise beschichtet und/oder lackiert sind. Eine solche Oberflächenbehandlung der Rahmenelemente kann sowohl funktionale als auch ästhetische Zwecke erfüllen, die einzeln oder in Kombination realisiert werden können.

Aus funktionaler Sicht dient eine Beschichtung und/oder Lackierung primär dem Schutz des Rahmenelements vor Umwelteinflüssen. Beispielsweise kann ein Schutzlack dessen Oberfläche versiegeln und so die Aufnahme oder Abgabe von Feuchtigkeit weiter reduzieren. Dies erhöht die Formstabilität des Rahmens zusätzlich. Des Weiteren können Lacke mit UV-Schutzadditiven versehen sein, um ein Vergilben oder Ausbleichen der Rahmenelemente durch Sonneneinstrahlung zu verhindern. Für den Einsatz in feuchten Umgebungen oder für die langfristige Archivierung können auch Beschichtungen mit fungiziden oder insektiziden Eigenschaften aufgebracht werden, die das Material vor Schimmel, Pilz- oder Schädlingsbefall schützen.

Aus ästhetischer Sicht ermöglicht eine Beschichtung und/oder Lackierung eine vielfältige Gestaltung der Rahmenoptik. Durch den Einsatz von farbigen Lacken oder Lasuren kann der Rahmen farblich gestaltet werden und so beispielsweise an das Kunstwerk, die Inneneinrichtung oder spezifische Ausstellungsanforderungen angepasst werden. Alternativ kann bei holzbasierten Materialien ein transparenter Klarlack verwendet werden, um die natürliche Maserung und Farbe des Holzes zu betonen und hervorzuheben. Darüber hinaus können traditionelle Veredelungstechniken wie das Aufbringen von Blattmetallen, beispielsweise Blattgold oder Blattsilber, als Beschichtung dienen, um eine besonders hochwertige Optik zu erzielen. Auch eine Pulverbeschichtung oder Folierung ist hierbei möglich.

Zudem kann eine deckende Beschichtung oder Lackierung dazu dienen, die Fugen zwischen den verschiedenen Materialschichten optisch zu kaschieren und zu versiegeln. Dadurch entsteht ein Rahmenelement mit einem vollständig homogenen und monolithischen Erscheinungsbild, während gleichzeitig die Verbindungsstellen zusätzlich vor dem Eindringen von Feuchtigkeit geschützt sind.

Häufig kombiniert die Beschichtung und/oder Lackierung funktionale und ästhetische Eigenschaften, indem sie beispielsweise als farbiger Schutzlack sowohl die Optik gestalten als auch einen dauerhaften Schutz bieten. Die Beschichtung und/oder Lackierung kann dabei auf das gesamte Rahmenelement oder nur auf ausgewählte Bereiche, wie etwa die sichtbaren Außenflächen, aufgebracht werden.

Die Erfindung betrifft ferner einen Bausatz für einen erfindungsgemäßen Rahmen umfassend zumindest die folgenden Komponenten: Rahmenelemente, Spannmittel und Verbindungsmittel, insbesondere Flachdübel vorzugsweise aus Holz oder Aluminium.

Ein solcher Bausatz ermöglicht es einem Endanwender, wie beispielsweise einem Künstler oder einer Galerie, den erfindungsgemäßen Rahmen selbst zu montieren, indem alle für den Zusammenbau des Rahmens erforderlichen Kernkomponenten in einem demontierten Zustand zur Verfügung gestellt werden. Dazu gehören die erfindungsgemäßen Rahmenelemente mit ihrem Verbundaufbau, die Spannmittel (beispielsweise in Form von Keilen oder der mechanischen Spannvorrichtung) sowie die Verbindungsmittel, insbesondere die separaten Fremdfedern wie Flachdübel aus Holz oder Aluminium. Optional können dem Bausatz auch Versteifungselemente, wie etwa Querstreben oder Kreuze, für die Montage von großformatigen Rahmen beiliegen.

Die Bereitstellung des erfindungsgemäßen Rahmens als Bausatz bietet erhebliche logistische und praktische Vorteile, insbesondere im Falle von großformatigen Rahmen. Da die einzelnen Komponenten unmontiert vorliegen, ist das Verpackungsvolumen im Vergleich zu einem fertig montierten Rahmen drastisch reduziert. Dies ermöglicht einen wesentlich platzsparenderen und kosteneffizienteren Transport sowie eine einfachere Lagerung. Der Anwender kann den Rahmen bedarfsgerecht erst unmittelbar vor dem Bespannen des Malmediums montieren, was die Handhabung vereinfacht und das Risiko von Transportschäden am montierten Rahmen eliminiert.

Die Erfindung betrifft ferner eine Kombination aus einem Rahmen und einem Malmedium umfassend einen erfindungsgemäßen Rahmen und ein flexibles, vorzugsweise textiles Malmedium, wie zum Beispiel eine Leinwand, wobei das Malmedium über den Rahmen gespannt und an dessen Rückseite, vorzugsweise mit Klammern oder Nägeln, befestigt ist und wobei das Malmedium insbesondere flammhemmend ausgerüstet ist.

Diese Kombination stellt das fertige, einsatzbereite Produkt dar, wie es beispielsweise von einem Künstler verwendet werden kann. Aufgrund des erfindungsgemäßen Verbundaufbaus der Rahmenelemente und der dadurch bedingten Formstabilität des Rahmens ist ein Nachspannen des Malmediums nur in Ausnahmefällen oder nach längerer Zeit - sollte das Malmedium selbst nachgeben - notwendig. Zudem ist das Spannen/Nachspannen unter Verwendung der erfindungsgemäßen Spannvorrichtung als Spannmittel jederzeit werkzeuglos möglich.

In einer besonders vorteilhafte Ausführungsform der Erfindung ist - neben dem erfindungsgemäßen Rahmen - das Malmedium selbst flammhemmend ausgerüstet, um ein Gesamtsystem bereitzustellen, das strengen Brandschutzbestimmungen, wie sie in öffentlichen Gebäuden wie etwa Krankenhäusern gelten, vollumfänglich zu genügen.

Das vorzugsweise textile Malmedium kann dabei beispielsweise aus Materialien wie Leinen, Baumwolle oder besonders bevorzugt Polyester bestehen. Die flammhemmende Ausrüstung wird typischerweise durch eine Imprägnierung des Gewebes realisiert. Hierfür kommen vorzugsweise Phosphorsalze oder organische Phosphorverbindungen infrage. Da ein Malmedium für künstlerische Zwecke in der Regel nicht gewaschen wird, ist eine solche Imprägnierung eine ausreichend dauerhafte und wirksame Lösung, um die Brandschutzeigenschaften über die gesamte Lebensdauer des Kunstwerks sicherzustellen.

Ein weiterer, nicht zu vernachlässigender technischer Vorteil der Kombination aus dem erfindungsgemäßen, formstabilen Rahmen und dem gespannten Malmedium liegt in ihrer akustischen Wirkung. Die Kombination kann als effektiver Schallabsorber wirken, indem das Malmedium als schwingende Membran und der Luftraum dahinter als Feder fungieren. Die Formstabilität des erfindungsgemäßen Rahmens unterstützt diesen Effekt. Ein herkömmlicher, leichter Holzrahmen würde nämlich mitschwingen und so die schallabsorbierende Wirkung reduzieren. Zusätzlich kann der auf der Rückseite des Rahmens durch die Rahmenelemente definierte Hohlraum mit einem porösen, schallabsorbierenden Material, wie zum Beispiel Akustikschaumstoff, Mineral- oder Steinwolle, Polyestervlies oder andere schalloffene Faserwerkstoffe, gefüllt sein, um den schallabsorbierenden Effekt noch zu verstärken. Vorzugsweise ist dieses schallabsorbierende Material ebenfalls flammhemmend ausgerüstet. So kann die erfindungsgemäße Kombination zur Verbesserung der Raumakustik, beispielsweise in Büros, Wohnräumen oder öffentlichen Gebäuden, beitragen.

Alternativ oder zusätzlich kann der auf der Rückseite des Rahmens durch die Rahmenelemente definierte Hohlraum auch mit einem thermisch isolierenden, vorzugsweise flammhemmend ausgerüstetem Material gefüllt sein, um das auf dem Malmedium befindliche Kunstwerk vor etwaigen Temperaturschwankungen zu schützen.

In einer vorteilhaften Ausführungsform der Erfindung wird die Kombination aus dem Rahmen und dem Malmedium zur weiteren ästhetischen Veredelung in einen äußeren Zierrahmen eingesetzt.

Bei einem solchen Zierrahmen kann es sich beispielsweise um einen sogenannten Schattenfugenrahmen handeln. Bei dieser im Galerie- und Ausstellungsbereich weit verbreiteten Technik wird die bespannte Leinwand so in einen äußeren Zierrahmen eingesetzt, dass zwischen der Kante des Kunstwerks und dem inneren Rand des Zierrahmens ein umlaufender Spalt, die namensgebende Schattenfuge, entsteht. Dies erzeugt den optischen Eindruck, das Kunstwerk schwebe im Rahmen.

Die hohe Formstabilität des erfindungsgemäßen Rahmens ist auch hierbei von erheblichem Vorteil, da sie eine dauerhaft präzise und zentrierte Ausrichtung des Kunstwerks innerhalb des äußeren Zierrahmens gewährleistet und ein Verziehen des Gesamtsystems verhindert.

Die Ausgestaltung, zum Beispiel Farbe, Formgebung oder Musterung, des Zierrahmens kann dabei an das Kunstwerk, die Ausstellungsgegebenheiten oder schlicht an persönlich Vorlieben angepasst sein. Beispielsweise kann die erfindungsgemäße Kombination aus Rahmen und Malmedium in einen traditionellen, ornamentalen Zierrahmen, wie etwa einen barock gestalteten Gips- oder Holzrahmen, eingefügt werden, der das Kunstwerk klassisch einfasst.

Ferner kann, um die Stabilität und Sicherheit des Gesamtsystems aufrechtzuerhalten bzw. noch zu verbessern, auch der Zierrahmen selbst eine Metallkomponente zur Erhöhung der Formstabilität umfassen. Vorzugsweise ist zudem auch dieser äußere Zierrahmen flammhemmend ausgerüstet, um in Kombination mit dem erfindungsgemäßen Rahmen und einem flammhemmenden Malmedium höchsten Sicherheitsanforderungen zu genügen.

Die Erfindung betrifft ferner einen Bausatz für eine Kombination aus einem Rahmen und einem Malmedium umfassend zumindest die folgenden Komponenten: Rahmenelemente, Spannmittel, Verbindungsmittel, insbesondere Flachdübel vorzugsweise aus Holz oder Aluminium, und ein flexibles, vorzugsweise textiles Malmedium, wie zum Beispiel eine Leinwand, wobei das Malmedium vorzugsweise flammhemmend ausgerüstet ist.

Dieser Bausatz stellt ein umfassendes Komplettpaket für den Endanwender, wie einen Künstler, dar, das alle wesentlichen Komponenten zur Erstellung eines fertig bespannten Rahmens enthält. So umfasst der Bausatz neben den demontierten Rahmenelementen, den Spannmitteln und den Verbindungsmitteln zusätzlich ein passendes, flexibles Malmedium, wie beispielsweise eine aufgerollte oder gefaltete Leinwand. Optional - insbesondere im Falle großformatiger Rahmen - umfasst der Bausatz zusätzlich Versteifungselemente, wie etwa Querstreben oder Kreuze.

Ein entscheidender Vorteil dieses Bausatzes liegt in seiner hohen Anwenderfreundlichkeit und der garantierten Kompatibilität der Komponenten. Der Anwender erhält alle benötigten Teile aus einer Hand und muss Rahmen und Malmedium nicht separat beschaffen und aufeinander abstimmen. Die Abmessungen des mitgelieferten Malmediums sind exakt auf die Größe des erfindungsgemäßen Rahmens abgestimmt, was Fehler beim Zuschneiden und Bespannen vermeidet und den Arbeitsprozess vereinfacht.

Zusätzlich bietet dieser Bausatz, wie auch der "Rahmen-Bausatz", logistische Vorteile wie etwa ein geringes Verpackungsvolumen und einen kosteneffizienten Transport.

Sind die Rahmen-Komponenten sowie das beiliegende Malmedium zudem flammhemmend ausgerüstet, bietet der Bausatz eine komplette, aufeinander abgestimmte und sichere Lösung, die die Erfüllung strenger Brandschutzanforderungen gewährleistet und somit den Einsatz beispielsweise in öffentlichen Gebäuden ohne aufwendige Einzelprüfungen der Komponenten ermöglicht.

In einer vorteilhaften Ausführungsform können die Rahmenelemente und/oder das Malmedium auch mit einem maschinell lesbaren Datenträger ausgestattet sein, um eine Interaktion des Betrachters mit digitalen Inhalten zu ermöglichen.

Der maschinelle Datenträger kann vorzugsweise mit handelsüblichen mobilen Endgeräten wie Smartphones ausgelesen werden. Als Datenträger kommen dabei beispielsweise sowohl optisch lesbare Codes, wie etwa QR-Codes oder Barcodes, als auch funkbasierte Transponder, wie etwa NFC- oder RFID-Chips, in Betracht. Der Datenträger kann auf vielfältige Weise angebracht werden, beispielsweise durch Aufdrucken, Gravieren, als Etikett oder durch strukturelle Integration in den Rahmen oder das Malmedium.

Bei den über den Datenträger abrufbaren Informationen kann es sich beispielsweise um Authentizitäts- und Herkunftsnachweise, Werk- und Künstlerinformationen oder Daten für die Logistik und Verwaltung handeln. Darüber hinaus sind auch interaktive Erlebnisse, zum Beispiel im Rahmen einer interaktiven "Mitmach"-Ausstellung, möglich.

### BEZUGSZEICHEN

- **1**: Rahmen
- **2**: Rahmenelement
- **3**: Spannmittel
- **4**: Versteifungselement
- **5**: Malmedium
- **6**: Verbindungsmittel
- **7**: Holzschicht
- **8**: Metallschicht
- **9**: Nut
- **10**: Spannvorrichtung
- **11**: Montageplatte
- **12**: Spannelement
- **13**: Scharnier

### KURZE BESCHREIBUNG DER FIGUREN

- **Fig. 1:**: Schematische Darstellung der Rückansicht eines mit einem Malmedium **5** bespannten erfindungsgemäßen Rahmens **1** umfassend Rahmenelemente **2,** Spannmittel **3** und Versteifungsmittel **4.**
- **Fig. 2:**: Ausschnittsweise Explosionsdarstellung einer Eckverbindung des Rahmens **1** mit zwei Rahmenelemente **2,** die über Verbindungsmittel **6** verbindbar sind.
- **Fig. 3:**: Schematische Darstellung der Stirnseite eines erfindungsgemäßen Rahmenelements **2** im Querschnitt mit mehrschichtigem Aufbau umfassend zwei Holzschichten **7** und eine mittige Metallschicht **8.**
- **Fig. 4:**: Beispielhafte, schematische Darstellung einer Spannvorrichtung **10** mit Montageplatten **11,** die über ein Spannelement **12** und Scharniere **13** miteinander verbunden sind.
- **Fig. 5:**: Schematische, ausschnittsweise Darstellung des Eckbereichs des erfindungsgemäßen Rahmens **1** mit montierter Spannvorrichtung **10.**

### DETAILLIERTE BESCHREIBUNG DER FIGUREN

**Figur 1** zeigt eine schematische Darstellung der Rückansicht eines Ausführungsbeispiels des erfindungsgemäßen Rahmens **1.** Der rechteckige Rahmen **1** ist dabei aus vier geraden Rahmenelementen **2** zusammengesetzt und mit einem Malmedium **5** bespannt. In den inneren Eckbereichen sind als Spannmittel **3** Keile vorgesehen, die durch Eintreiben in entsprechende Schlitze die Rahmenelemente **2** auseinandertreiben und so das Malmedium **5** spannen. Zur zusätzlichen Stabilisierung, insbesondere bei großen Formaten, ist ein mittig angeordnetes Versteifungselement **4** in Form einer Querstrebe zwischen den gegenüberliegenden Rahmenelementen **2** eingesetzt. Grundsätzlich können auch andere Geometrien, wie z.B. Kreuzstreben, genutzt werden.

**Figur 2** zeigt eine ausschnittsweise, schematische Explosionsdarstellung einer Eckverbindung des Rahmens **1.** Dargestellt sind die Enden von zwei zueinander auf Gehrung geschnittenen Rahmenelementen **2.** Als Verbindungsmittel **6** ist eine separate Fremdfeder in Form eines Flachdübels vorgesehen. Zur Aufnahme des Verbindungsmittels **6** ist in die Stirnseite jedes Rahmenelements **2** eine korrespondierende Nut **9** (siehe **Fig. 3****)** eingebracht. Die Verbindung wird hergestellt, indem das Verbindungsmittel **6** in die Nuten **9** beider Rahmenelemente **2** eingesetzt wird, wodurch eine stabile, aber für den Spannvorgang verschiebbare Verbindung entsteht.

**Figur 3** zeigt eine schematische Darstellung der Stirnseite eines erfindungsgemäßen Rahmenelements **2** im Querschnitt. Dargestellt ist ein Ausführungsbeispiel mit einem mehrschichtigen Aufbau in Sandwich-Bauweise. Das Rahmenelement **2** umfasst zwei äußere Holzschichten **7** und eine dazwischen angeordnete, mittige Metallschicht **8.** Die drei Schichten sind stoffschlüssig miteinander verbunden und bilden so einen stabilen Verbund. An der Gehrungsfläche des Rahmenelements **2** ist die Nut **9** zur Aufnahme des Verbindungsmittels **6** (siehe **Fig. 2****)** zu erkennen. Das Profil des Rahmenelements **2** weist zudem eine erhöhte, wulstartige Außenkante auf, die sicherstellt, dass das gespannte Malmedium **5** nicht auf der flächigen Vorderseite des Rahmens **1** aufliegt.

**Figur 4** zeigt eine beispielhafte, schematische Darstellung einer alternativen Ausführungsform eines Spannmittels in Form einer mechanischen Spannvorrichtung **10.** Die Spannvorrichtung **10** umfasst zwei Montageplatten **11,** die zur Befestigung an zwei benachbarten Rahmenelementen **2** ausgebildet sind. Die Montageplatten **11** sind über ein längenverstellbares Spannelement **12,** das hier als Spannschloss mit einem mittigen Rändelgriff zur werkzeuglosen Betätigung ausgeführt ist, miteinander verbunden. Die Verbindung zwischen dem Spannelement **12** und den Montageplatten **11** wird durch Scharniere **13** realisiert, die eine gelenkige und spannungsfreie Verbindung ermöglichen.

**Figur 5** zeigt eine schematische, ausschnittsweise Darstellung des inneren Eckbereichs eines erfindungsgemäßen Rahmens **1,** bei dem die in **Figur 4** gezeigte Spannvorrichtung **10** als Spannmittel montiert ist. Die Spannvorrichtung **10** ist über Eck an den beiden benachbarten Rahmenelementen **2** befestigt, beispielsweise festgeschraubt. Durch eine Längenveränderung des Spannelements **12** (siehe **Fig. 4****)** wird eine Spreizkraft auf die Rahmenelemente **2** ausgeübt, die diese auseinandertreibt und so den Rahmen **1** expandiert. Die Spannvorrichtung **10** stellt damit eine werkzeuglose und präzise justierbare Alternative zu den klassischen Spannkeilen dar.

### BEISPIEL

Nachfolgend wird ein konkretes Ausführungsbeispiel der Erfindung detailliert beschrieben.

Zur Herstellung eines Rahmens für den Einsatz in einer Ausstellung in einem öffentlichen Gebäude, wie einem Krankenhaus, wird ein Rahmenelement mit einem dreischichtigen Aufbau (Sandwich-Struktur) gefertigt. Dieses Rahmenelement besteht aus zwei äußeren holzbasierten Schichten und einer mittig angeordneten metallbasierten Schicht.

Die beiden holzbasierten Schichten bestehen aus einer schwer entflammbaren mitteldichten Faserplatte (MDF FR) mit einer jeweiligen Stärke von 19 mm. Diese Platten bestehen im Wesentlichen aus Holzfasern, die mit einem Bindemittel, wie beispielsweise einem Kunstharz, gebunden sind. Zur Erzielung der flammhemmenden Eigenschaften ist der Mischung ein entsprechender Anteil an Flammschutzmitteln beigemischt. Zusätzlich können weitere Additive, wie etwa Hydrophobierungsmittel zur Reduzierung der Wasseraufnahme oder Farbstoffe, enthalten sein. Die mittlere metallbasierte Schicht besteht aus einem Aluminiumblech mit einer Stärke von 3 mm. Die drei Schichten werden unter Druck vollflächig miteinander verleimt, um ein hochstabiles Verbundbauteil mit einer Gesamtdicke von 41 mm zu schaffen. Auf der Vorderseite des Rahmenelements wird durch spanende Bearbeitung eine wulstartige Profilierung mit einer Höhe von 4,5 mm ausgeformt, sodass die Gesamtstärke des Rahmenelements an der Innenkante 36,5 mm beträgt.

Vier dieser Rahmenelemente werden an ihren Enden auf Gehrung geschnitten und mittels einer Fremdfederverbindung, bei der gerändelte Aluminium-Flachdübel zum Einsatz kommen, zu einem rechteckigen Rahmen verbunden. In jeder der vier inneren Ecken wird zudem eine mechanische Spannvorrichtung mit Spannschloss montiert, um eine präzise und werkzeuglose Expansion des Rahmens zu ermöglichen.

Auf den fertig montierten Rahmen wird ein sich auf einer ebenfalls flammhemmend ausgerüsteten Polyester-Leinwand befindliches Kunstwerk gespannt und auf der Rückseite mit Klammern befestigt. Für die finale Präsentation wird diese Kombination aus Rahmen und Leinwand in einen äußeren Schattenfugenrahmen eingesetzt.

Das resultierende Kunstwerk erfüllt durch die durchgängig flammhemmende Ausrüstung aller Komponenten hohe Brandschutzanforderungen. Gleichzeitig gewährleistet der formstabile Aufbau des inneren Rahmens eine dauerhaft plane und faltenfreie Präsentation des Kunstwerks, während die Spannvorrichtung eine einfache Nachjustierung ohne Werkzeug direkt am Ausstellungsort erlaubt.

## Patentansprüche

1. **Rahmen** zum Bespannen mit einem flexiblen, vorzugsweise textilen Malmedium, wie zum Beispiel einer Leinwand, zumindest umfassend:
▪ mindestens zwei **Rahmenelemente,** aus denen der Rahmen modular zusammengesetzt ist;
▪ ein **Verbindungsmittel** zur Verbindung der mindestens zwei Rahmenelemente;
▪ ein **Spannmittel** zur Justage der relativen Anordnung der mindestens zwei Rahmenelemente zueinander,
wobei die mindestens zwei Rahmenelemente mittels des Verbindungsmittels, vorzugsweise lösbar und/oder verschiebbar, miteinander verbunden sind, und
wobei der Rahmen eine bei Bespannung mit dem textilen Malmedium dem Malmedium zugewandte Vorderseite und eine dieser gegenüberliegende Rückseite aufweist,
wobei das Verbindungsmittel unlösbar oder lösbar mit den mindestens zwei Rahmenelementen verbunden ist,
**dadurch gekennzeichnet, dass**
zumindest eines der mindestens zwei Rahmenelemente einen Verbund aus mindestens zwei vorzugsweise zumindest abschnittsweise flächig und vorzugsweise stoffschlüssig miteinander verbundenen, insbesondere verleimten, Komponenten umfasst,
wobei der Verbund zumindest nachfolgende Komponenten umfasst:
a) eine erste Werkstoffkomponente umfassend oder bestehend aus einem holz-, papierwerkstoff- oder kunststoffbasierten Material und
b) eine zweite Werkstoffkomponente umfassend oder bestehend aus einem metallbasierten Material, vorzugsweise Aluminium.

2. **Rahmen** nach Anspruch 1, wobei der Verbund einen mehrschichtigen Aufbau mit mindestens zwei vorzugsweise zumindest abschnittsweise flächig und vorzugsweise stoffschlüssig miteinander verbundenen, insbesondere verleimten, Schichten umfasst, wobei die erste Werkstoffkomponente eine erste flächige Werkstoffkomponentenschicht umfassend oder bestehend aus einem holz-, papierwerkstoff- oder kunststoffbasierten Material ist und wobei die zweite Werkstoffkomponente eine zweite flächige Werkstoffkomponentenschicht umfassend oder bestehend aus einem metallbasierten Material, vorzugsweise Aluminium, ist.

3. **Rahmen** nach Anspruch 2, wobei der mehrschichtige Aufbau eine dritte flächige Werkstoffkomponentenschicht umfassend oder bestehend aus einem holz-, papierwerkstoffoder kunststoffbasierten Material aufweist, wobei die zweite flächige Werkstoffkomponentenschicht zwischen der ersten und der dritten flächigen Werkstoffkomponentenschicht angeordnet ist.

4. **Rahmen** nach einem der vorhergehenden Ansprüche, wobei die Vorder- und Rückseite zumindest abschnittsweise voneinander verschieden sind, wobei die Vorderseite vorzugsweise eine erhöhte und abgerundete, insbesondere wulstartig geformte, Außenkante aufweist.

5. **Rahmen** nach einem der vorhergehenden Ansprüche, wobei das holzbasierte Material Holz, einen Holzwerkstoff, wie etwa MDF oder HDF; einen Holz-Kunststoff-Verbundwerkstoff oder Kombinationen der vorgenannten umfasst.

6. **Rahmen** nach einem der Ansprüche 2 bis 5, wobei der Verbund eine oder mehrere flächige Werkstoffkomponentenschichten umfassend oder bestehend aus einem holz, papierwerkstoff- oder kunststoffbasierten Material, die in Summe eine Stärke S_{W} aufweisen, und eine oder mehrere flächige Werkstoffkomponentenschichten umfassend oder bestehend aus einem metallbasierten Material, die in Summe eine Stärke S_{M} aufweisen, umfasst, wobei für das Verhältnis von S_{M} zu S_{W} gilt: $0 , 01 \leq \frac{{S}_{M}}{{S}_{W}} \leq 0 , 3 .$

7. **Rahmen** nach einem der Ansprüche 2 bis 6, wobei die Stärke S_{M} der einen oder mehreren flächigen Werkstoffkomponentenschichten umfassend oder bestehend aus einem metallbasierten Material 0,5 bis 10 mm, bevorzugt 1 bis 5 mm, besonders bevorzugt 1,5 bis 3 mm, beträgt.

8. **Rahmen** nach einem der vorhergehenden Ansprüche, wobei die mindestens zwei Rahmenelemente mittels der Verbindungsmittel über eine Steckverbindung, wie etwa eine Schlitz-und-Zapfen-Verbindung, Fremdfederverbindung oder Verzinkung, miteinander verbunden sind.

9. **Rahmen** nach Anspruch 8, wobei die mindestens zwei Rahmenelemente mittels der Verbindungsmittel über eine Fremdfederverbindung miteinander verbunden sind, wobei die Verbindungsmittel Fremdfedern sind, insbesondere Flachdübel vorzugsweise aus Holz oder Aluminium.

10. **Rahmen** nach einem der vorhergehenden Ansprüche, wobei die Spannmittel Keile umfassen, die in komplementäre Schlitze in den inneren Verbindungsbereichen von zwei benachbarten Rahmenelementen eingreifen.

11. **Rahmen** nach einem der vorhergehenden Ansprüche, wobei die Spannmittel eine Spannvorrichtung mit:
▪ zwei **Montageelementen,** wie Montageplatten, die jeweils zur Befestigung an einem von zwei benachbarten Rahmenelementen ausgebildet sind; und
▪ einem längenverstellbaren **Spannelement,** wie etwa einem Spannschloss, das die beiden Montageplatten, vorzugsweise über Scharniere, miteinander verbindet,
umfassen, wobei die Spannvorrichtung derart eingerichtet und ausgestaltet ist, dass der Abstand der Montageelemente zueinander veränderbar ist.

12. **Rahmen** nach einem der vorhergehenden Ansprüche, wobei der Rahmen flammhemmend ausgerüstet ist.

13. **Bausatz** für einen Rahmen nach einem der Ansprüche 1 bis 12, umfassend zumindest die folgenden Komponenten:
A) **Rahmenelemente** nach einem der Ansprüche 1 bis 12;
B) **Spannmittel** nach einem der Ansprüche 1 bis 12;
C) **Verbindungsmittel** nach einem der Ansprüche 1 bis 12, insbesondere Flachdübel vorzugsweise aus Holz oder Aluminium.

14. **Kombination aus einem Rahmen und einem Malmedium,** umfassend:
▪ einen **Rahmen** nach einem der Ansprüche 1 bis 12; und
▪ ein flexibles, vorzugsweise textiles **Malmedium,** wie zum Beispiel eine Leinwand,
wobei das Malmedium über den Rahmen gespannt und an dessen Rückseite, vorzugsweise mit Klammern oder Nägeln, befestigt ist und
wobei das Malmedium insbesondere flammhemmend ausgerüstet ist.

15. **Bausatz** für eine Kombination aus einem Rahmen und einem Malmedium, umfassend zumindest die folgenden Komponenten:
A) **Rahmenelemente** nach einem der Ansprüche 1 bis 12;
B) **Spannmittel** nach einem der Ansprüche 1 bis 12;
C) **Verbindungsmittel** nach einem der Ansprüche 1 bis 12, insbesondere Flachdübel vorzugsweise aus Holz oder Aluminium; und
D) ein flexibles, vorzugsweise textiles **Malmedium,** wie zum Beispiel eine Leinwand,
wobei das Malmedium vorzugsweise flammhemmend ausgerüstet ist.
